# EUROPÄISCHE PATENTSCHRIFT

(11) **EP 2 850 011 B1**
(45) Veröffentlichungstag und Bekanntmachung des Hinweises auf die Patenterteilung: **20.04.2016**
(21) Anmeldenummer: 13753625.6
(22) Anmeldetag: 27.08.2013
(51) Int. Cl.: B65D 25/00

(54) **VERRIEGELUNG FÜR KLAPPE**
LOCK FOR FLAP
VERROUILLAGE DE TRAPPE

(30) Priorität: 31.08.2012 DE 102012017295
(43) Veröffentlichungstag der Anmeldung: 25.03.2015
(73) Patentinhaber: BB Stanz-und Umformtechnik GmbH, 06536 Berga (DE)
(72) Erfinder: HUMM, Siegfried, 74214 Schöntal Westernhausen (DE); BLESCH, Günther, 97957 Assamstadt (DE)
(74) Vertreter: Dilg, Haeusler, Schindelmann Patentanwaltsgesellschaft mbH
(86) Internationale Anmeldenummer: PCT/EP2013/067738
(87) Internationale Veröffentlichungsnummer: WO 2014/033133

(56) Entgegenhaltungen:
- WO-A1-2011/006654
- US-B1- 6 290 081

## Beschreibung

Die Erfindung betrifft einen Ver- und Entriegelungs-Mechanismus, eine verriegelbare Klappenanordnung, einen Aufbewahrungskasten und ein Verfahren zum Handhaben einer Klappenanordnung eines Aufbewahrungskastens.

In Regalsystemen gibt es stapelbare Lagerkästen, die zwei parallele Seitenwände, einen Boden und eine Rückwand aufweisen, oben offen sind und eine teilweise ausgebildete Vorderwand aufweisen. Der Zugriff ist durch den frei bleibenden Teil der Vorderwand möglich. Solche Kästen können gestapelt werden.

EP 2,147,867 offenbart einen Aufbewahrungskasten mit einer selektiv ver- und entriegelbaren Klappe. Weiterer allgemeiner Stand der Technik ist in DE 10 2008 044 062, DE 196 23 690, DE 10 2007 056 255, DE 297 23 107, DE 20 2005 020 276, GB 2 452 750, US 7 549 550, US 5 632 392 und WO 97/29964 offenbart.

Ein Mechanismus gemäß dem Oberbegriff des Anspruchs 1 wird in US 6 290 081 offenbart.

Gerade bei häufigem Betätigen eines Systems aus Klappe und Verriegelung ist es wichtig, dass der zugehörige Betätigungsmechanismus das Verrasten bzw. Entrasten zügig und verschleißarm erlaubt.

Es ist eine Aufgabe der vorliegenden Erfindung, eine Verriegelung zum Zusammenwirken mit einer Klappe eines Aufbewahrungskastens bereitzustellen, die bei Betätigen des Systems aus Klappe und Verriegelung ein Verrasten/Schließen bzw. ein Entrasten/Öffnen zügig und verschleißarm erlaubt.

Diese Aufgabe wird durch die Gegenstände mit den Merkmalen gemäß den unabhängigen Patentansprüchen gelöst. Weitere Ausführungsbeispiele sind in den abhängigen Ansprüchen gezeigt.

Gemäß einem Ausführungsbeispiel der vorliegenden Erfindung ist ein an einer Klappe montierbarer Mechanismus zum selektiven Ver- oder Entriegeln der Klappe gegenüber einem Korpus eines Aufbewahrungskastens geschaffen, wobei der Mechanismus zwei Riegelkörper, die jeweils einen Eingriffsabschnitt zum Ausbilden eines Eingriffs mit einem jeweils kooperierenden Gegeneingriffsabschnitt des Korpus und einen eine Abgleitschrägfläche aufweisenden Angriffsabschnitt zum Angreifen einer Betätigungskraft aufweisen, eine Vorspanneinrichtung, die zwischen den Riegelkörpern angeordnet und zum Erzeugen einer entlang einer Vorspannachse wirkenden Vorspannkraft zum voneinander weg Drücken der Eingriffsabschnitte (insbesondere im die Klappe verriegelten Zustand zum Drücken der Eingriffsabschnitte gegen die Gegeneingriffsabschnitte) eingerichtet ist, und ein von einem Benutzer betätigbares Betätigungselement (das auch als bewegliche, insbesondere schwenkbare, Taste bezeichnet werden kann) aufweist, das zwei jeweils eine Abgleitschrägfläche aufweisende Übertragungsabschnitte zum Übertragen der Betätigungskraft auf einen jeweiligen der Angriffsabschnitte aufweist, wobei die Abgleitschrägflächen der Übertragungsabschnitte und der Angriffsabschnitte kooperierend ausgebildet sind, um bei Übertragen der Betätigungskraft aneinander kraftübertragend abzugleiten, und wobei die Abgleitschrägflächen der Angriffsabschnitte jeweils in einer Ebene liegen, die gegenüber einer Normalenebene zu der Vorspannachse um zwei unterschiedliche Kippachsen herum verkippt ist.

Gemäß einem weiteren Ausführungsbeispiel der vorliegenden Erfindung ist eine ver- und entriegelbare Klappenanordnung zum selektiven Ver -oder Entriegeln gegenüber einem Korpus eines Aufbewahrungskastens geschaffen, wobei die Klappenanordnung eine Klappe, die selektiv gegen den Korpus angeklappt und daran verriegelt oder von dem Korpus weggeklappt und davon entriegelt werden kann, und einen an der Klappe montierten Mechanismus mit den oben beschriebenen Merkmalen zum selektiven Ver -oder Entriegeln der Klappe gegenüber dem Korpus aufweist.

Gemäß einem weiteren Ausführungsbeispiel der vorliegenden Erfindung wird ein Aufbewahrungskasten zum Aufbewahren von Aufnahmegut bereitgestellt, wobei der Aufbewahrungskasten einen Korpus, der zumindest teilweise (insbesondere gemeinsam mit einer Klappe) ein Aufnahmevolumen zum Aufnehmen des Aufnahmeguts begrenzt, und eine verriegelbare Klappenanordnung mit den oben beschriebenen Merkmalen zum selektiven Ver -oder Entriegeln gegenüber dem Korpus aufweist.

Gemäß noch einem anderen Ausführungsbeispiel der vorliegenden Erfindung wird ein Verfahren zum Handhaben einer Klappenanordnung an einem Korpus eines Aufbewahrungskastens geschaffen, wobei bei dem Verfahren ein Eingriff zwischen jeweils einem Eingriffsabschnitt zweier Riegelkörper der Klappenanordnung und einem jeweils kooperierenden Gegeneingriffsabschnitt des Korpus zum Verriegeln der Klappenanordnung an dem Korpus ausgebildet wird, wobei eine Vorspanneinrichtung der Klappenanordnung zwischen den Riegelkörpern eine entlang einer Vorspannachse wirkende Vorspannkraft zum Drücken der Eingriffsabschnitte gegen die Gegeneingriffsabschnitte (im verriegelten Zustand) erzeugt, und ein Betätigungselement betätigt wird, wodurch zwei jeweils eine Abgleitschrägfläche aufweisende Übertragungsabschnitte des Betätigungselements eine Betätigungskraft auf einen jeweiligen von zwei jeweils eine Abgleitschrägfläche aufweisenden Angriffsabschnitten der Riegelkörper übertragen, so dass die Abgleitschrägflächen der Übertragungsabschnitte und der Angriffsabschnitte bei Übertragen der Betätigungskraft aneinander kraftübertragend abgleiten, wodurch die Eingriffsabschnitte und die Gegeneingriffsabschnitte zum Entriegeln der Klappenanordnung von dem Korpus außer Eingriff gebracht werden, wobei die Abgleitschrägflächen der Angriffsabschnitte jeweils in einer Ebene liegen, die gegenüber einer Normalenebene zu der Vorspannachse um zwei unterschiedliche Kippachsen herum verkippt ist.

Erfindungsgemäß kann durch das Vorsehen der Abgleitschrägflächen der Angriffsabschnitte mit einer Verkippung um zwei Kippachsen sowie einer Verkippung der Abgleitschrägflächen der Übertragungsabschnitte (insbesondere um eine Kippachse) gewährleistet werden, dass bei einer Schwenkbewegung des Betätigungselements eine Kraftübertragung entlang der aneinander abgleitenden Abgleitschrägflächen so erfolgt, dass während des Abgleitens eine Flächenberührung statt einer Punktberührung erfolgt. Dadurch kann die auftretende Reibungskraft zwischen den aneinander gleitenden und reibenden Abgleitschrägflächen flächig verteilt werden, womit zum Beispiel aus einem weichen Kunststoffmaterial gebildete Komponenten (Betätigungselement und Riegelkörper) einem nur sehr geringen Verschleiß ausgesetzt sind. Anders ausgedrückt wird dadurch die Flächenpressung reduziert bzw. die Presskraft pro Fläche verringert. Die doppelte Verkippung der Abgleitschrägflächen der Angriffsabschnitte unterstützt somit die reibungsarme Übertragung einer Kraft von einer Schwenkbewegung in eine Linearbewegung. Eine unerwünschte Kantenpressung kann dadurch vermieden werden, und eine erwünschte Flächenberührung kann durch die Verkippung der Abgleitschrägflächen während der gesamten Bewegung gewährleistet werden. Mit den korrespondierend ausgebildeten Abgleitschrägflächen kann eine Schwenkbewegung des Betätigungselements in eine Linearbewegung der Riegelkörper umgewandelt werden.

Gemäß einem Ausführungsbeispiel ist es durch das Vorsehen von schrägen äußeren Seitenflächen an Angriffsabschnitten von in Richtung des Korpus vorgespannten Riegelkörpern, welche schrägen Seitenflächen gegenüber der Vorspannnormalebene durch doppelte Kippung verdreht ist, ermöglicht, auf kurzem Verfahrweg des Betätigungselements einen großen Hub der Eingriffselemente der Riegelkörper aus dem Korpus heraus bzw. in den Korpus hinein zu erreichen. Dadurch kann mit einer kurzen Betätigung eine Ent- oder Verriegelung der Klappe bewirkt werden. Mit anderen Worten kann durch eine räumlich und zeitlich kurze Umklappbewegung des Betätigungselements ein Übergang zwischen einem Sperren oder Freigeben der Klappe gegenüber dem Korpus ausgelöst werden. Durch die doppelte (d.h. in Bezug auf zwei unterschiedliche Raumrichtungen) Schrägstellung der Abgleitschrägflächen der Angriffseinrichtungen erfolgt bei einem Abgleiten der Abgleitschrägflächen der Übertragungseinrichtungen an den Abgleitschrägflächen der Angriffseinrichtungen eine die Vorspanneinrichtung effizient komprimierende Kraftübertragung.

Im Weiteren werden zusätzliche exemplarische Ausführungsbeispiele des Ver- und Entriegelungs-Mechanismus, der verriegelbaren Klappenanordnung, des Aufbewahrungskastens und des Verfahrens zum Handhaben einer Klappenanordnung eines Aufbewahrungskastens beschrieben.

Gemäß einem Ausführungsbeispiel können die Abgleitschrägflächen der Übertragungsabschnitte an einander zugewandten Innenflächen der Übertragungsabschnitte angeordnet sein. Die Übertragungsabschnitte können als vertikale Überstände an einander gegenüberliegenden Enden eines zum Beispiel im Wesentlichen plattenförmigen Basiskörpers des Betätigungselements angebracht sein. Die Wirkflächen solcher Übertragungsabschnitte können dann die einander zugewandten schrägen und zueinander winkeligen Innenflächen der Übertragungsabschnitte sein, die in Richtung des Basiskörpers hin aufeinander zulaufen. Mit einem Umlegen oder Umklappen des Betätigungselements können die einander zugewandten schrägen Innenflächen der Übertragungsabschnitte dann auf den Abgleitschrägflächen der Angriffsabschnitte der Riegelkörper abfahren und diese je nach Betätigungsrichtung des Betätigungselements aufeinander zu bewegen oder voneinander wegbewegen. Anschaulich nehmen die Übertragungsabschnitte die Angriffsabschnitte seitlich in Eingriff, und zwar je nach Drehstellung des Betätigungselements stärker oder schwächer.

Gemäß einem Ausführungsbeispiel können in Richtung hin zu freien Enden der Übertragungsabschnitte deren Abgleitschrägflächen auseinander laufen. Die Übertragungsabschnitte können an einen zum Beispiel im Wesentlichen plattenförmigen Basiskörper des Betätigungselements integral angestückt sein.

Gemäß einem Ausführungsbeispiel können in einem (mit dem Korpus) verriegelten Zustand des Mechanismus die Abgleitschrägflächen der Übertragungsabschnitte jeweils in einer Ebene liegen, die gegenüber der Normalenebene zu der Vorspannachse entlang genau einer Kippachse verkippt sein. Anders als die Abgleitschrägflächen der Angriffsabschnitte ist jede der Abgleitschrägflächen der Übertragungsabschnitte gemäß dem beschriebenen Ausführungsbeispiel nicht entlang zweier Kippachsen, sondern nur entlang einer einzigen Kippachse gegenüber der Normalenebene zu der Vorspannachse verkippt. Die Kippachse und/oder der Kippwinkel kann für beide Abgleitschrägflächen der Übertragungsabschnitte gleich sein, die Kipprichtung kann zueinander entgegensetzt sein. Dadurch können die Abgleitschrägflächen der Übertragungsabschnitte miteinander einen Winkel einschließen. Anschaulich kann die Ebene der Abgleitschrägflächen eines Übertragungsabschnitts geometrisch konstruiert werden, indem eine einzige Drehung der Normalenebene der Vorspannwirkrichtung um die einzige Kippachse durchgeführt wird.

Gemäß einem Ausführungsbeispiel kann die jeweils eine Kippachse der Abgleitschrägflächen der Übertragungsabschnitte senkrecht zu der Vorspannachse verlaufen. Dadurch wird eine hochsymmetrische Anordnung erreicht, die zu einem verschleißarmen Betrieb führt.

Gemäß einem Ausführungsbeispiel können die beiden Kippachsen, die der Ebene der Abgleitschrägflächen der Angriffsabschnitte zugeordnet sind, beide in der Normalenebene liegen. Auch dies fördert den hohen Grad an Symmetrie der Anordnung, was zu einem verschleißarmen Betrieb führt. Die Kippachsen und/oder die Kippwinkel können für beide Abgleitschrägflächen der Angriffsabschnitte gleich sein, die Kipprichtungen können zueinander entgegensetzt sein. Dadurch können die Abgleitschrägflächen der Angriffsabschnitte miteinander zwei Winkel einschließen.

Gemäß einem Ausführungsbeispiel können die beiden Kippachsen, die der Ebene der Abgleitschrägflächen der Angriffsabschnitte zugeordnet sind, zueinander senkrecht verlaufen. Auch dadurch wird ein verschleißarmer Betrieb unterstützt.

Gemäß einem Ausführungsbeispiel kann die Ebene der Abgleitschrägflächen der Angriffsabschnitte durch zwei Kippungen um die beiden Kippachsen definiert sein, welchen Kippungen jeweils ein Kippwinkel zwischen ungefähr 5° und ungefähr 50°, insbesondere zwischen ungefähr 15° und ungefähr 40°, zugeordnet sein kann. Die beiden Kippachsen können unterschiedliche Kippwinkel oder identische Kippwinkel aufweisen. Ferner kann der Kippwinkel der Abgleitschrägflächen der Übertragungsabschnitte gleich oder im Wesentlichen gleich zu einem der Kippwinkel der Abgleitschrägflächen der Angriffsabschnitte ausgebildet sein, welcher einer identischen Drehachse entspricht.

Gemäß einem Ausführungsbeispiel können die Abgleitschrägflächen der Angriffsabschnitte an einander abgewandten Seiten der Angriffsabschnitte angeordnet sein. Die Riegelkörper können als im Wesentlichen balkenförmige Strukturen ausgebildet sein, an deren einem Ende die Angriffsabschnitte als Stumpf oder als Keile ausgebildet herauswachsen. Die Wirkflächen dieser Angriffsabschnitte können dann außenseitig angeordnet sein, und können durch die innenseitigen Schrägflächen an den Übertragungsabschnitten des Betätigungselements in Eingriff genommen werden. Je nach Betätigungsstellung des Betätigungselements kann dieser Eingriff entsprechend der Winkelstellungen der korrespondierenden Schrägflächen größer oder kleiner werden.

Gemäß einem Ausführungsbeispiel können in Richtung hin zu freien Enden der Angriffsabschnitte deren Abgleitschrägflächen zusammen laufen. Das Betätigungselement und die Riegelkörper können gemeinsam eine vollkommen achsensymmetrische Struktur bilden, was eine gleichmäßige Krafteinleitung zur Folge hat. Dadurch ist der Verschleiß auch gleichmäßig auf die unterschiedlichen Bauteile verteilt. Anschaulich können die Abgleitschrägflächen der Angriffsabschnitte auf einen Griffabschnitt des Betätigungselements zulaufen, und sich in einer Symmetrieebene der Anordnung schneiden.

Gemäß einem Ausführungsbeispiel können die Riegelkörper als Eingriffsabschnitt eine jeweilige Rastnase zum Eingreifen in eine jeweilige Rastnut als Gegeneingriffsabschnitt des Korpus aufweisen. Alternativ ist es aber auch möglich, dass der Eingriffsabschnitt jedes der Riegelkörper eine Rastnut aufweist, und dass die Gegeneingriffsabschnitte des Korpus als Rastnasen ausgebildet sind. Durch diese Ausgestaltung kann ein bekannter, zum Beispiel der aus EP 2,147,867 bekannte, Aufbewahrungskasten mit dem erfindungsgemäßen Mechanismus ausgestattet werden, wobei für das Implementieren des erfindungsgemäßen Mechanismus lediglich Gegeneingriffsabschnitte in dem Korpus des Aufbewahrungskastens gebildet werden müssen, zum Beispiel Rastnuten oder Rastnasen.

Gemäß einem Ausführungsbeispiel kann die Vorspanneinrichtung als Druckfeder ausgebildet sein, deren Endabschnitte an die Riegelkörper angeschlossen sind und welche die Riegelkörper gegen die Gegeneingriffsabschnitte drückt. Eine solche Druckfeder kann eine Schrauben- oder Spiralfeder sein, welche die Riegelkörper beidseitig nach außen schiebt und dadurch eine Vorspannkraft ausübt. Dies ist eine technisch wenig aufwendige Ausgestaltung, die dennoch eine zuverlässige Verriegelung sicherstellt.

Gemäß einem Ausführungsbeispiel kann jeder der Riegelkörper einen Zapfen aufweisen, der in den jeweils zugeordneten Endabschnitt der Druckfeder innenseitig führend eingreift. Solche Zapfen können direkt an die Angriffsabschnitte angestückt sein und als zum Beispiel zylindrische Körper in eine hohlzylindrische Aussparung einer Schraubenfeder eingreifen, um deren Kraftwirkrichtung zu stabilisieren.

Gemäß einem Ausführungsbeispiel kann jeder der Riegelkörper einen Aufnahmeraum aufweisen, der den jeweiligen Endabschnitt der Druckfeder außenseitig aufnimmt. Somit kann die Druckfeder nicht nur innenseitig, sondern auch außenseitig stabilisiert sein, indem die Größe des Aufnahmeraums auf die äußere Außendimension der Druckfeder abstimmt wird und diese zum Beispiel klemmend oder formschlüssig befestigt.

Gemäß einem Ausführungsbeispiel kann das Betätigungselement zwischen einer ersten Schwenkstellung (die auch als erste stabile Endstellung bezeichnet werden kann) und einer zweiten Schwenkstellung (die auch als zweite stabile Endstellung bezeichnet werden kann) schwenkbar gelagert sein, wobei die Abgleitschrägflächen der Übertragungsabschnitte und der Angriffsabschnitte in der ersten Schwenkstellung und in der zweiten Schwenkstellung unterschiedliche Relativorientierungen (d.h. unterschiedliche Winkelstellungen und/oder unterschiedliche Beabstandungspositionen) zueinander einnehmen, so dass der von der Vorspanneinrichtung aufrechterhaltene Abstand zwischen den Eingriffsabschnitten in der ersten Schwenkstellung größer ist als in der zweiten Schwenkrichtung. Die erste Schwenkstellung entspricht somit einem Verriegelungszustand, in dem die Eingriffsabschnitte relativ weit voneinander beabstandet sind und in den Gegeneingriffsabschnitten des Korpus verriegelt sind. Die zweite Schwenkstellung entspricht einem entriegelten Zustand, in dem die Klappe gegenüber dem Korpus geschwenkt werden kann, weil die Eingriffsabschnitte und die Gegeneingriffsabschnitte außer Eingriff sind und die Eingriffsabschnitte relativ wenig weit voneinander beabstandet sind und. Die Überführung zwischen diesen beiden Schwenkstellungen kann mittels bloßen Schwenkens des Betätigungselements zwischen der stabilen Anfangs- und der stabilen Endkonfiguration, nämlich der ersten und der zweiten Schwenkstellung, bewerkstelligt werden.

Gemäß einem Ausführungsbeispiel kann der Mechanismus an dem Korpus derart montierbar ausgebildet sein, dass das Betätigungselement in der ersten Schwenkstellung mit der Klappe und dem Korpus bündig abschließt. Bei dieser Ausgestaltung des Aufbewahrungskastens kann in einem Schließzustand ein im Wesentlichen quaderförmiger Aufbewahrungskasten mit vorderseitig planarer Deckfläche bereitgestellt werden, da die Klappenanordnung mit dem Korpus flächig abschließt. Ist dagegen das System in einem entriegelten Zustand gebracht, so kann die Klappe nach vorne aufgeklappt werden.

Gemäß einem Ausführungsbeispiel können die Abgleitschrägflächen der Angriffsabschnitte um die beiden Kippachsen derart verkippt sein, dass beim Überführen von der ersten Schwenkstellung in die zweite Schwenkstellung die Abgleitschrägflächen der Überführungsabschnitte zunächst in der ersten Schwenkstellung räumlich näher benachbarte Bereiche der Abgleitschrägflächen der Angriffsabschnitte und nachfolgend in der ersten Schwenkstellung räumlich weiter voneinander beabstandete Bereiche der Abgleitschrägflächen der Angriffsabschnitte überstreicht. Anders ausgedrückt kommt es beim Überführen von der ersten Schwenkstellung in die zweite Schwenkstellung zu einer stetigen Annäherung der Riegelkörper, was durch die Zwangsbedingung sichergestellt wird, dass die Abgleitschrägflächen aneinander abgleiten müssen. Da die Übertragungsabschnitte (genauso wie die Gegeneingriffsabschnitte) zueinander unverschieblich und ortsfest angeordnet sind, ist die einzige Möglichkeit des mechanisch gekoppelten Systems, der Kraft auszuweichen, ein Annähern der Riegelkörper zueinander. Die doppelte Schrägstellung der Abgleitschrägflächen der Angriffsabschnitte bewirkt ein effizientes Annähern der Riegelkörper zueinander unter kontinuierlicher Beibehaltung der vollflächigen Abgleitcharakteristik während des gesamten Verschiebeprozesses.

Gemäß einem Ausführungsbeispiel kann der Mechanismus derart ausgebildet sein, dass mittels Schwenkens des Betätigungselements von der ersten Schwenkstellung in die zweite Schwenkstellung die Druckfeder komprimiert wird. Entsprechend führt ein Schwenken des Betätigungselements von der zweiten Schwenkstellung in die erste Schwenkstellung dazu, dass die Druckfeder expandiert. Vorzugsweise befindet sich die Druckfeder aber in der ersten und in der zweiten Schwenkstellung in einem gegenüber einem kraftfreien Zustand komprimierten Stellung und bewirkt daher eine dauerhafte Vorspannung.

Gemäß einem Ausführungsbeispiel kann das Betätigungselement ein Griffstück aufweisen, wobei das Griffstück und die Übertragungsabschnitte bezüglich eines Schwenklagers des Betätigungselements auf gegenüberliegenden Seiten angeordnet sind, wobei das Betätigungselement um das Schwenklager schwenkbar ausgebildet ist. Als Griffstück wird der Abschnitt des Betätigungselements verstanden, der von einem Benutzer bestimmungsgemäß mit den Händen angegriffen wird, um den Mechanismus zu betätigen. Das Griffstück kann als plattenförmiger Basiskörper mit vorgelagertem Steg ausgebildet sein. Das Schwenklager kann entlang einer Schwenkachse ausgerichtet sein oder diese bilden. Damit kann ein diesseits des Schwenklagers positionierter Bereich des Betätigungselements gegenüber einem jenseits angeordneten Bereich des Betätigungselements durch und um das Schwenklager verdreht werden.

Das Schwenklager kann zum Beispiel als Filmscharnier ausgebildet sein. Das Filmscharnier kann aus einem dünnwandigen Abschnitt des Betätigungselements bestehen, zum Beispiel in Form eines Falzes, der durch seine Biegsamkeit eine begrenzte Drehbewegung der verbundenen Abschnitte des Betätigungselements ermöglicht. Ein hierfür verwendbares Material ist Polypropylen.

Gemäß einem Ausführungsbeispiel kann bei jedem der Riegelkörper sein Eingriffsabschnitt mit seinem Angriffsabschnitt starr verbunden sein. Durch eine solche starre (bzw. unverschiebliche und unverdrehbare) Ausbildung der Wirkabschnitte eines Riegelkörpers kann eine auf den Angriffsabschnitt einwirkende Kraft direkt auf den Eingriffsabschnitt weiter übertragen werden. Ein solcher starrer Riegelkörper kann kostengünstig als Spritzgussteil hergestellt werden.

Gemäß einem Ausführungsbeispiel können bei dem Betätigungselement die Übertragungsabschnitte miteinander starr verbunden sein. Gemäß dieser Ausgestaltung kann auch das Betätigungselement kostengünstig als Spritzgussteil hergestellt werden. Das Betätigungselement kann als starrer Körper ausgebildet sein, so dass zwischen den Übertragungsabschnitten eine starre Kraftübertragung auf die Angriffsabschnitte und dann die Riegelkörper erfolgen kann.

Gemäß einem Ausführungsbeispiel kann der Mechanismus einen Stützkörper aufweisen, an dem die Riegelkörper (insbesondere lediglich) längsverschieblich gelagert und an dem das Betätigungselement (insbesondere lediglich) schwenkbar gelagert ist. Somit kann abgesehen von den beiden Riegelkörpern und dem Betätigungselement ein vierter Körper vorgesehen sein, an dem Riegelkörper und Betätigungselement montiert werden können. Dieser Stützkörper kann so an den Riegelkörpern montiert sein, dass diese nur entlang genau einer gemeinsamen Achse gegeneinander verschoben werden können. Der Stützkörper kann so an dem Befestigungselement montiert sein, dass dieses nur entlang genau einer Achse verschwenkt werden kann.

Gemäß einem Ausführungsbeispiel kann der Stützkörper Befestigungsstrukturen (zum Beispiel Federhaken) zum Befestigen an der Klappe aufweisen. Somit kann der Stützkörper abgesehen vom Lagern der Riegelkörper und des Betätigungselements zusätzlich mit Vorkehrungen zum Befestigen des Stützkörpers und somit des gesamten Mechanismus an der Klappe ausgestattet sein. Als Federhaken können streifenförmige federnde Abschnitte dienen, die gegenüber einer Basisplatte des Stützkörpers hervorstehen und somit federnd mit entsprechenden Aussparungen der Klappe in Eingriff gebracht werden können. Natürlich können auch alle anderen Arten von Befestigungsstrukturen an dem Stützkörper vorgesehen sein.

Gemäß einem Ausführungsbeispiel können die Befestigungsstrukturen an einander gegenüberliegenden Flächen des Stützkörpers angeordnet sein, um den Stützkörper zwischen einander gegenüberliegenden Flächen der Klappe zu befestigen. Auf diese Weise kann der Mechanismus geschützt zwischen Außenflächen der Klappe montiert werden, so dass dessen mechanisch bewegliche Teile im Betrieb vor einem unerwünschten Einfluss nach außen hin zuverlässig geschützt sind.

Gemäß einem Ausführungsbeispiel können die Klappe und der Mechanismus derart ausgebildet sein, dass ausgehend von einem verriegelten Zustand das Betätigungselement zum Überführen der Klappenanordnung in einen entriegelten Zustand umzuschwenken ist und nachfolgend die Klappe vorzuklappen ist, um ein Aufnahmevolumen des Aufbewahrungskastens zugänglich zu machen, und dass ausgehend von dem entriegelten Zustand nur die Klappe zurückzuklappen ist, um das Aufnahmevolumen zu verschließen, wodurch mittels der Vorspanneinrichtung selbsttätig das Betätigungselement zum Überführen der Klappenanordnung in den verriegelten Zustand zurückschwenkt. Somit kann allein die Federkraft der Vorspanneinrichtung bewirken, das durch ein bloßes Schließen der Klappe und nachfolgendes Loslassen des Betätigungselements (bzw. der Taste) das Betätigungselements sich unter Entspannung der Vorspanneinrichtung in den verriegelten Zustand zurückbewegt. Diese Bewegung kann anschaulich ähnlich erfolgen, wie das selbsttätige Zurückbewegen einer Türklinke beim Loslassen. Bedarfsweise kann auch ein an die Klappenanordnung angrenzender Abschnitt des Korpus mit entsprechenden mechanischen Mitteln versehen werden, um diese selbsttätige Zurückbewegung zu führen, zu fördern oder zu unterstützen.

Gemäß einem Ausführungsbeispiel kann der Aufbewahrungskasten mit einem Korpus versehen sein, der einen Boden, mindestens vier Seitenwände und mindestens eine in einer Seitenwand angeordnete und/oder eine Seitenwand mindestens teilweise bildende Klappe aufweist, die um eine in dem Bodenbereich des Korpus angeordnete und parallel zu diesem verlaufende Achse nach außen verschwenkbar ist und zwei seitliche Laschen aufweist, die an den Rändern der durch die Klappe zu verschließende Öffnung der Seitenwand auch in geöffnetem Zustand der Klappe anlegen. Zum Öffnen der Klappe wird eine Verriegelung (d.h. ein erfindungsgemäßer Mechanismus) betätigt, so dass nach Entsperren eines zugehörigen Rastmechanismus zwischen Klappe und Verriegelung die Klappe vom Korpus des Aufbewahrungskastens wegschwenkbar ist. Nach einem Be- oder Entfüllen des inneren Aufnahmevolumens des Aufbewahrungskastens kann die Klappe zurückgeschwenkt werden und die Verriegelung mit der Klappe wieder verrastet werden.

Gemäß einem Ausführungsbeispiel kann die Klappenanordnung derart an dem Korpus montiert sein und kann der Korpus eine derart ausgebildete offene Oberseite sowie einen derart ausgebildeten geschlossenen Boden aufweisen, dass im gestapelten Zustand mehrerer gleichartiger Aufbewahrungskästen die Klappe sowohl gegen den Korpus anklappbar als auch von dem Korpus wegklappbar ist. Dazu kann im angeklappten Zustand die Oberseite der Klappe sowie des Mechanismus bündig mit der Oberseite des Korpus abschließen. Der Aufbewahrungskasten kann dazu verwendet werden, die in ihm enthaltenen Gegenstände nicht nur zu lagern, sondern wegen der herausschwenkbaren Klappe auch anzubieten. Die Klappe kann auch dazu verwendet werden, den Aufbewahrungskasten wieder zu befüllen. Dies wird ebenso wie das Entnehmen durch die seitlichen Laschen ermöglicht, die ein seitliches Herausfallen von Gegenständen verhindern. Da man die Gegenstände bei geöffneter Klappe also auch in den Aufbewahrungskasten eingeben kann, ist es möglich, mehrere Aufbewahrungskasten in Regalen fast nahtlos übereinander anzuordnen, da ein Zugriff von der Oberseite des Aufbewahrungskastens her zum erstmaligen oder zum nachträglichen Befüllen nicht erforderlich ist. Insbesondere kann vorgesehen sein, dass der Aufbewahrungskasten an der Unterseite oder dem Boden des Korpus einen Sockel aufweist, wobei dieser Sockel insbesondere dazu vorgesehen ist, bei der Stapelung eine Ausrichtung zweier übereinander stehender Aufbewahrungskasten relativ zueinander zu bewirken. Es kann dabei vorgesehen sein, dass die Außenseite des Sockels derart ausgebildet ist, dass sie in die Öffnung an der Oberseite des Korpus hinein passt. Zwar muss der Sockel nicht die exakte Form der offenen Oberseite aufweisen, er soll aber so ausgebildet sein, dass er nicht nur hinein passt, sondern auch ein seitliches Verschieben ausschließt. Es reicht beispielsweise aus, wenn der Sockel an den Ecken an der Innenwand des oben offenen Aufbewahrungskastens anliegt. Erfindungsgemäß kann vorgesehen seien, dass die Öffnung an der Oberseite des Korpus an ihrer Innenseite an mindestens zwei Seiten eine Stufe aufweist. Diese Stufe kann dazu verwendet werden, das Gewicht eines darüber stehenden Aufbewahrungskastens aufzunehmen. Der Sockel kann an der Unterseite des Korpus allseits von Vorsprüngen umgeben sein. Diese Vorsprünge können insbesondere von dem nach außen etwas vorspringenden Boden des Korpus gebildet sein. Wenn zwei Aufbewahrungskästen übereinander angeordnet werden, kann daher das Gewicht des oben stehenden Kastens sowohl von diesem Vorsprüngen auf die Oberkante des darunter stehenden Kastens als auch von der Unterkante des Sockels auf die genannten Schultern Übertragen werden.

Im Folgenden werden exemplarische Ausführungsbeispiele der vorliegenden Erfindung mit Verweis auf die folgenden Figuren detailliert beschrieben.
Fig. 1 zeigt einen an einer Klappe montierten Mechanismus zum selektiven Ver- oder Entriegeln der Klappe gegenüber einem Korpus eines Aufbewahrungskastens gemäß einem exemplarischen Ausführungsbeispiel der Erfindung.
Fig. 2 zeigt ein Detail des Mechanismus gemäß Fig. 1, das die Ausgestaltung der Abgleitschrägflächen veranschaulicht.
Fig. 3 veranschaulicht geometrisch Verhältnisse von Ebenen und Kippgeraden eines Mechanismus gemäß einem exemplarischen Ausführungsbeispiel der Erfindung.
Fig. 4 und Fig. 5 zeigen eine Rückansicht und eine Vorderansicht des an der Klappe montierten Mechanismus gemäß Fig. 1 und Fig. 2.
Fig. 6 bis Fig. 8 zeigen unterschiedliche Ansichten des Mechanismus gemäß Fig. 1 und Fig. 2.
Fig. 9 zeigt eine vergrößerte Ansicht zweier mittels einer Druckfeder gekoppelter Riegelkörper des Mechanismus gemäß Fig. 1 und Fig. 2.
Fig. 10 zeigt eine Detailansicht eines an einem Stützkörper montierten Befestigungselements des Mechanismus gemäß Fig. 1 und Fig. 2.
Fig. 11 zeigt eine räumliche Ansicht einer Klappenanordnung aus einem Mechanismus und einer Klappe gemäß einem exemplarischen Ausführungsbeispiel der Erfindung.
Fig. 12 zeigt eine Ansicht einer Klappe, an welcher ein Mechanismus gemäß einem exemplarischen Ausführungsbeispiel der Erfindung montierbar ist.
Fig. 13 und Fig. 14 zeigen zwei Riegelkörper eines Mechanismus gemäß einem exemplarischen Ausführungsbeispiel der Erfindung.
Fig. 15 zeigt einen Aufbewahrungskasten gemäß einem exemplarischen Ausführungsbeispiel der Erfindung mit einer geöffneten Klappe.
Fig. 16 zeigt den Aufbewahrungskasten gemäß Fig. 15 mit geschlossener Klappe.
Fig. 17 zeigt den Aufbewahrungskasten gemäß Fig. 15 ohne Klappe.

Gleiche oder ähnliche Komponenten in unterschiedlichen Figuren sind mit gleichen Bezugsziffern versehen.

**Fig. 1** zeigt eine Klappenanordnung 130 aus einer Klappe 100 und einem daran montierten Verriegelungsmechanismus 150, wobei die Klappenanordnung 130 selektiv zum Verriegeln an einem nicht gezeigten Korpus eines nicht gezeigten Aufbewahrungskastens ausgebildet ist. Auch ist die Klappenanordnung 130 selektiv gegenüber dem Korpus des Aufbewahrungskastens entriegelbar.

Der in Fig. 1 nicht gezeigte Korpus kann ausgebildet sein wie der in Fig. 15 bis Fig. 17 gezeigte Korpus 1502. Die einzige spezielle Anpassung, die an diesem Korpus 1502 vorzunehmen ist, ist, dass in einem Kopplungsabschnitt zwischen der im Weiteren näher beschriebenen Klappenanordnung 130 und den angrenzenden Wänden des Korpus 1502 aufeinander angepasste Eingriffselemente ausgebildet werden müssen. Zum Beispiel können Rastnuten an dem Korpus 1502 gebildet werden, welche zum Aufnehmen der im Weiteren näher beschriebenen Rastnasen 156, 158 der Klappenanordnung 130 ausgebildet sind.

Die im Weiteren näher beschriebene Klappe 100 bildet einen Teil der erfindungsgemäßen Klappenanordnung 130. Die Klappe 100 kann selektiv gegen den Korpus 1502 angeklappt und daran verriegelt oder von dem Korpus 1502 weggeklappt und davon entriegelt werden. Ist die Klappe 100 in dem verriegelten Zustand, so ist ein Wegschwenken der Klappe 100 von dem Korpus 1502 verunmöglicht. Ist die Klappe 100 hingegen entriegelt, so kann diese von dem Korpus 1502 weggeklappt werden, um Aufnahmegut in den Aufbewahrungskasten einzufüllen oder aus dem Aufbewahrungskasten zu entnehmen.

Eine zweite Komponente der Klappenanordnung 130 ist ein an der Klappe 100 montierter Mechanismus 150 (der auch als Verriegelungseinrichtung bezeichnet werden kann) zum selektiven Ver- oder Entriegeln der Klappe 100 gegenüber dem Korpus 1502 des Aufbewahrungskastens.

Der Mechanismus 150 weist einen ersten Riegelkörper 152 und einen separat davon vorgesehenen zweiten Riegelkörper 154 auf. Der erste Riegelkörper 152 weist endseitig eine erste Rastnase 156 zum Ausbilden eines Eingriffs mit einer kooperierenden Rastnut des Korpus 1502 auf. An einem gegenüberliegenden anderen Ende hat der erste Riegelkörper 152 einen ersten Angriffsabschnitt 168, der vertikal aus einem Längsbalken des ersten Riegelkörpers 152 herauswächst. Innenseitig hat der erste Angriffsabschnitt 168 eine erste Riegelkörperabgleitschrägfläche 160. Der erste Angriffsabschnitt 168 dient zum Einleiten oder Angreifen einer Betätigungskraft, die von einem Benutzer aufgebracht werden kann, auf den ersten Riegelkörper 152.

Ein zweiter Riegelkörper 154 ist spiegelsymmetrisch zu und entsprechend dem ersten Riegelkörper 152 aufgebaut und hat endseitig eine zweite Rastnase 158 zum Ausbilden eines Eingriffs mit einer zusammenwirkenden Rastnut des Korpus 1502. Ferner hat der zweite Riegelkörper 154 eine zweite Riegelkörperabgleitschrägfläche 162 an einer Innenseite eines zweiten Angriffsabschnitts 170. Auch an dem zweiten Angriffsabschnitt 170 kann die benutzerseitig aufgebrachte Betätigungskraft angreifen. Wie bei Riegelkörper 152 sind auch bei Riegelkörper 154 die Rastnase 158 und der Angriffsabschnitt 170 durch einen dazwischen angeordneten Längsbalken starr gekoppelt und voneinander beabstandet.

Zwischen dem ersten Riegelkörper 152 und dem zweiten Riegelkörper 154, ist eine als Druckfeder ausgebildete Spiralfeder 172 zwischengeordnet. Die Spiralfeder 172 erzeugt eine entlang einer Vorspannachse 180 wirkende Feder- oder Vorspannkraft zum Drücken der Rastnasen 156, 158 gegen die in Fig. 1 nicht gezeigten Rastnuten des Korpus 1502. Eine virtuelle Normalenebene zu der Vorspannachse 180, d.h. eine Ebene, deren Normalenvektor (d.h. ein zu dieser Ebene senkrecht stehender Vektor) parallel zu der Vorspannachse 180 orientiert ist, ist mit Bezugszeichen 182 eingezeichnet und ist senkrecht zu der Papierebene von Fig. 1 orientiert.

Eine weitere Komponente des Mechanismus 150 ist ein von einem Benutzer händisch betätigbares Betätigungselement 174. Das Betätigungselement 174 weist einen plattenartigen Basiskörper 177 auf, an dessen gemäß Fig. 1 unterseitigem Endabschnitt zwei seitlich angeformte Übertragungsabschnitte 176, 178 überstehen. Der erste Übertragungsabschnitt 176 hat innenseitig eine erste Übertragungsabgleitschrägfläche 190. Der zweite Übertragungsabschnitt 178 hat innenseitig eine zweite Übertragungsabgleitschrägfläche 192. Beide Übertragungsabgleitschrägflächen 190, 192 dienen der Übertragung einer von einem Benutzer aufgebrachten Betätigungskraft auf einen jeweiligen der Angriffsabschnitte 168, 170. Anders ausgedrückt, überträgt der erste Übertragungsabschnitt 176 die Betätigungskraft auf den ersten Angriffsabschnitt 168, wohingegen der zweite Übertragungsabschnitt 178 die Betätigungskraft auf den zweiten Angriffsabschnitt 170 überträgt.

Wie Fig. 1 zu entnehmen ist, ist die erste Übertragungsabgleitschrägfläche 190 auf die erste Angriffsabgleitschrägfläche 160 hin angepasst, so dass die erste Übertragungsabgleitschrägfläche 190 und die erste Angriffsabgleitschrägfläche 160 kraftschlüssig zusammenwirken. In entsprechender Weise ist die zweite Übertragungsabgleitschrägfläche 192 auf die zweite Angriffsabgleitschrägfläche 162 hin angepasst, so dass die zweite Übertragungsabgleitschrägfläche 192 und die zweite Angriffsabgleitschrägfläche 162 kraftschlüssig zusammenwirken. Die jeweils kooperierenden Abgleitschrägflächenpaare 190 und 160 bzw. 192 und 162 gleiten aneinander bei Übertragung der Betätigungskraft kraftübertragend ab. Dabei wird die von dem Benutzer aufgebrachte Betätigungskraft von dem Betätigungselement 174 starr auf die Übertragungsabschnitte 176, 178 übertragen, die während der reibschlüssigen Abgleitbewegung selbst keine Ausgleichsbewegung durchführen können. Eine Ausgleichsbewegung wird während dem Abgleiten aber durch die federnd gelagerten Angriffsabschnitte 168, 170 vollführt, welche bei ihrer Relativbewegung zueinander zwar die Druckkraft der Spiralfeder 172 spüren, aber ansonsten frei entlang der Vorspannachse 180 zueinander beweglich sind. Andererseits wird deren freie Bewegung aber durch das Anschlagen der Rastnasen 156, 158 in den Rastnuten des Korpus 1502 begrenzt. Dadurch führt ein Umschwenken des Betätigungselements 174 zu einem Verschieben der Riegelkörper 152, 154, und zwar je nach Schwenkrichtung nach innen oder nach außen.

Die erste Angriffsabgleitschrägfläche 160 ist eine ebene Fläche. Diese liegt in einer Ebene, die gegenüber der Normalenebene 182 zu der Vorspannachse 180 um zwei zueinander orthogonale Kippachsen 184, 186 herum verkippt ist. Die Normalenebene 182 liegt senkrecht zu der Papierebene gemäß Fig. 1 und ist senkrecht zu der Vorspannachse 180 orientiert, welche wiederum die Kraftwirkung der Spiralfeder 172 beschreibt. Eine geometrische Abbildung der Normalenebene 182 auf die Ebene der ersten Angriffsabgleitschrägfläche 160 erfordert eine erste Kippung der Normalenebene 182 um eine senkrecht zu der Papierebene von Fig. 1 orientierte erste Kippachse 184 und eine zweite Kippung um eine in der Papierebene von Fig. 1 liegende zweite Kippachse 186. Die beiden Kippwinkel können zum Beispiel 20° bis 30° betragen. Eine geometrische Abbildung der Normalenebene 182 auf die Ebene der zweiten Angriffsabgleitschrägfläche 162 erfordert eine erste Kippung der Normalenebene 182 um die senkrecht zu der Papierebene von Fig. 1 orientierte erste Kippachse 184 und eine zweite Kippung um die in der Papierebene von Fig. 1 liegende zweite Kippachse 186. Anschaulich führt die erste Kippung zu einer Kippung in der Papierebene und die zweite Kippung zu einer Kippung aus der Papierebene heraus. Die Kippwinkel der ersten Kippung können für die erste Angriffsabgleitschrägfläche 160 und für die zweite Angriffsabgleitschrägfläche 162 betragsmäßig gleich, aber vorzeichenmäßig entgegengesetzt sein (d.h. im Uhrzeigersinn und im Gegenuhrzeigersinn). Die zweite Kippung kann für die erste Angriffsabgleitschrägfläche 160 und für die zweite Angriffsabgleitschrägfläche 162 jeweils außenseitig und jeweils in die Papierebene hinein erfolgen. Auch die zweite Angriffsabgleitschrägfläche 162 ist eine ebene Fläche.

Wie ferner in Fig. 1 gezeigt, sind die Angriffsabgleitschrägflächen 160, 162 an einander abgewandten Seiten der Angriffsabschnitte 168, 170 angeordnet. Hin zu freien Enden 194, 196 der Angriffsabschnitte 168, 170 laufen die Angriffsabgleitschrägflächen 160, 192 zusammen bzw. aufeinander zu.

Wie Fig. 1 zu entnehmen ist, sind die Übertragungsabgleitschrägflächen 190, 192 an einander zugewandten Innenflächen des ersten bzw. des zweiten Übertragungsabschnitts 176, 178 angeordnet. In Richtung hin zu freien Enden 104, 106 der Übertragungsabschnitte 176, 178 laufen deren Übertragungsabgleitschrägflächen 190, 192, die ebenfalls ebene Flächen sind, auseinander bzw. voneinander weg.

Während die Ebenen der Angreifabgleitschrägflächen 160, 162 aus einer gedachten Doppelkippung gegenüber der Normalenebene 182 hervorgehen, liegen in dem in Fig. 1 gezeigten verriegelten Zustand des Mechanismus 150 die Übertragungsabgleitschrägflächen 190, 192 in einer jeweiligen Ebene, die gegenüber der Normalenebene 182 der Vorspannachse 190 entlang jeweils genau einer Kippachse verkippt ist. Diese einzige Kippachse ist für die erste Übertragungsabgleitschrägfläche 190 mit Bezugszeichen 198 und für die zweite Übertragungsabgleitschrägfläche 192 mit Bezugszeichen 148 gekennzeichnet. Die Kippgeraden oder -achsen 198, 148 sind parallel zu den Kippgeraden 184 und gemäß Fig. 1 senkrecht zur Zeichenebene orientiert. Gleichzeitig sind diese Kippachsen 198, 148 senkrecht zu der Vorspannachse 190 verlaufend angeordnet. Sie liegen außerdem in der Normalenebene 182. Eine geometrische Abbildung der Normalenebene 182 auf die Ebene der ersten Übertragungsabgleitschrägfläche 190 erfordert eine einzige Kippung der Normalenebene 182 um die senkrecht zu der Papierebene von Fig. 1 orientierte Kippachse 198. Eine geometrische Abbildung der Normalenebene 182 auf die Ebene der zweiten Übertragungsabgleitschrägfläche 192 erfordert eine einzige Kippung der Normalenebene 182 um die senkrecht zu der Papierebene von Fig. 1 orientierte Kippachse 148. Die Kippwinkel der Kippung können für die erste Übertragungsabgleitschrägfläche 190 und für die zweite Übertragungsabgleitschrägfläche 192 betragsmäßig gleich, aber vorzeichenmäßig entgegengesetzt sein (d.h. im Uhrzeigersinn und im Gegenuhrzeigersinn).

Die Spiralfeder 170 ist, wie in Fig. 1 gezeigt, vollkommen symmetrisch zwischen dem ersten Riegelkörper 152 und dem zweiten Riegelkörper 154 angeordnet. Genauer gesagt ist ein erster Endabschnitt der Spiralfeder 172 an dem ersten Riegelkörper 152 angeschlossen und ist ein zweiter, gegenüberliegender Endabschnitt der Spiralfeder 172 an dem zweiten Riegelkörper 154 angeschlossen. Dadurch spannt die Spiralfeder 172 beidseitig die Rastnasen 156, 158 nach außen vor und drückt diese im verriegelten Zustand somit in die Rastnuten des Korpus 1502.

Wie in Fig. 1 gezeigt ist, hat ein Endabschnitt des ersten Riegelkörpers 152, der der ersten Rastnase 156 gegenüberliegt, einen ersten zylindrischen Zapfen 108 als Führungskörper. Dieser ist direkt angestückt an den Angriffsabschnitt 168, der an dem ersten Ende der Spiralfeder 172 in deren Hohlraum eingreift und der Wirkrichtung der Spiralfeder 172 damit eine Führung verleiht. In entsprechender Weise hat auch der zweite Riegelkörper 154 einen zweiten, zylindrisch ausgebildeten Zapfen 110 als Führungskörper, der der zweiten Rastnase 158 gegenüberliegt und in das Windungsinnere am zweiten Ende der Spiralfeder 172 führend eingreift. Die Führungswirkung der Zapfen 108, 110 bewirkt in Kombination mit der Lagerung der Riegelkörper 152, 154 in dem Mechanismus 150, dass die Spiralfeder 172 nur entlang deren Längsachse komprimiert oder expandiert werden kann und eine Kraft auf die Riegelkörper 152, 154 übertragen kann. Somit ist eine Zwangsführung geschaffen, mit der eine definierte Kraftübertragung von der Spiralfeder 172 auf die Rastnasen 156, 158 bewerkstelligt ist.

Zum zusätzlichen Unterstützen der Führungswirkung und der Stabilität der Lagerung der Spiralfeder 172 weist jeder der Riegelkörper 152, 154 an einem Ankoppelabschnitt der Spiralfeder 172 einen jeweiligen Aufnahmeraum 112, 114 auf. Zumindest ein Teil der letzten endseitigen Windungen der Spiralfeder 172 ist in einem jeweiligen der Aufnahmeräume 112, 114 aufgenommen.

Bei dem Mechanismus gemäß Fig. 1 ist das Betätigungselement 174 zwischen einer ersten Schwenkstellung und einer zweiten Schwenkstellung überführbar- Ein Benutzer greift zum Überführen des Betätigungselements 174 zwischen der in Fig. 1 gezeigten ersten Schwenkstellung, d.h. einer an dem Korpus 1502 verriegelten Stellung, und einer nicht gezeigten entriegelten Stellung der Klappe 100 an einem Griffstück 114 des Betätigungselements 174 an, um Letzteres gemäß Fig. 1 aus der Bildebene herauszuziehen und um eine Schwenkachse 116 (zum Beispiel ein Filmscharnier) umzuklappen. Die Übertragungsabgleitschrägflächen 160, 162 gleiten dann flächig entlang der Angriffsabgleitschrägflächen 190, 192 ab, wobei die Riegelkörper 152, 154 angenähert werden und die Verriegelung deaktiviert wird.

Insbesondere infolge der Geometrie der Ebenen der Angriffsabgleitschrägflächen 160, 162 und der Übertragungsabgleitschrägflächen 190, 192 kann mit einem kurzen Hub, d.h. einer Schwenkbewegung des Betätigungselements 174 um einen kurzen Weg, eine starke Kompression der Spiralfeder 172 und somit ein starkes Aufeinanderzubewegen der gegenüberliegenden Rastnasen 156, 158 erreicht werden. Um die Klappenanordnung 130 aus dem in Fig. 1 gezeigten, in den Rastnuten des Korpus 1502 verriegelten Zustand in den entriegelten Zustand zu überführen, ist eine mit einer Hand ausführbare kurze Entriegelungsbewegung ausreichend.

Wie in Fig. 1 gezeigt, ist das Betätigungselement 174 in der ersten Schwenkstellung mit der Klappe 100 (und auch mit dem Korpus) bündig abschließend angeordnet.

Bei jedem der Riegelkörper 152, 154 ist die zugehörige Rastnase 156, 158 mit dem gegenüberliegenden Angriffsabschnitt 168, 170 starr verbunden. Jeder Riegelkörper 152, 154 kann einstückig gefertigt sein, zum Beispiel aus Kunststoffmaterial. In ähnlicher Weise sind auch bei dem Betätigungselement 174 die Übertragungsabschnitte 176, 178 miteinander starr verbunden, wobei die Platte 177 diese starre Verbindung bewirkt. Ein aus der Zeichenebene gemäß Fig. 1 aus der Platte 177 herauswachsender Griffabschnitt 114 kann durch einen Benutzer gegriffen werden, um das Betätigungselement 174 zu betätigen und von der ersten Schwenkstellung in die zweite Schwenkstellung zu überführen.

Ein weiterer Körper des Mechanismus 150 ist ein Stützkörper 120, an dem der erste Riegelkörper 152 und der zweite Riegelkörper 154 jeweils längsverschieblich gelagert ist. Diese längsverschiebliche Lagerung erfolgt in Richtung der Vorspannachse 180. Von einer Beweglichkeit entlang der Vorspannachse 180 abgesehen sind die Riegelkörper 152, 154 an dem Stützkörper 120 unbeweglich gelagert. Das Betätigungselement 174 ist gegenüber dem Stützkörper 120 schwenkbar gelagert. Hierfür ist ein Schwenklager 116 vorgesehen, an dem das Betätigungselement 174 an dem Stützkörper 120 schwenkbar angebracht ist. Eine darüber hinausgehende Längsbewegung oder Schwenkbewegung des Betätigungselements 174 um eine andere Achse ist verunmöglicht.

Der Stützkörper 120 hat eine Anzahl von Federhaken 122, die gegenüber der plattenartigen Grundstruktur des Stützkörpers 120 erhaben sind und federnde Streifenbereiche sind. Mit diesen Federhaken 122 können der Stützkörper 120 und damit die daran befestigten Riegelkörper 152, 154 und das Befestigungselement 174 an der Klappe 100 befestigt werden. Die Befestigungsstrukturen sind an einander gegenüberliegenden Hauptflächen des Stützkörpers 120, d.h. an dessen Vorderfläche und an dessen Rückfläche, angeordnet, so dass der Stützkörper 120 zwischen zwei einander gegenüberliegenden Flächen der Klappe 100 befestigt werden kann und somit teilweise in der Klappe 100 aufgenommen werden kann. Dadurch ist der Mechanismus 150 vor einer unerwünschten Beschädigung der beweglichen Teile durch äußere Einflüsse geschützt.

Infolge des Ausstattens der Abgleitschrägflächen 160, 162 der Angriffsabschnitte 168, 170 mit einer Verkippung um genau zwei Kippachsen sowie einer Verkippung der Abgleitschrägflächen 190, 192 der Übertragungsabschnitte 176, 178 um genau eine Kippachse kann gewährleistet werden, dass bei einer Schwenkbewegung das Betätigungselement 174 eine Kraftübertragung entlang der aneinander flächig (statt punkt- oder linienförmig) abgleitenden Abgleitschrägflächenpaaren 160 und 190 bzw. 162 und 192 so erfolgt, dass während des Abgleitens eine Flächenberührung statt einer Punkt- oder Linienberührung erfolgt. Dadurch kann die auftretende Reibungskraft zwischen den aneinander gleitenden und reibenden Abgleitschrägflächenpaaren 160 und 190 bzw. 162 und 192 flächig verteilt werden, womit die aus Kunststoffmaterial gebildeten Komponenten 152, 154, 174 einem nur sehr geringen Verschleiß ausgesetzt sind.

**Fig. 2** zeigt einen vergrößerten Bereich von Fig. 1 und hebt dort insbesondere die Ebenen der diversen Abschrägflächen 160, 162, 190, 192, die Vorspann- oder Kraftübertragungsrichtung 180 samt zugehöriger Normalenebene 182 sowie die Drehachsen 184, 186 und 198, 148 hervor.

**Fig. 3** zeigt in einer schematischen räumlichen Ansicht 350 die Normalenebene 182 zu der Vorspannrichtung 180. Es ist ferner gezeigt, dass in diesem Ausführungsbeispiel die Angriffabgleitschrägflächen 190, 192 durch eine 25°-Drehung um eine erste Drehachse 184 und durch eine 20°-Drehung um eine dazu orthogonale, zweite Drehachse 186 aus der Normalenebene 182 geometrisch konstruiert werden kann. Ferner ist in Fig. 3 mit Bezugszeichen 198, 148 schematisch dargestellt, dass durch Drehung um eine einzige Drehachse 198 bzw. 148 herum jede der Übertragungsabgleitschrägflächen 160, 162 aus der Normalenebene 182 heraus erzeugt werden kann. Dies ist insbesondere in einer schematischen Detailansicht 300 in Fig. 3 gezeigt.

**Fig. 4** und **Fig. 5** zeigen die Klappenanordnung 130 in einer vollständigen räumlichen Ansicht aus Sicht des Aufnahmebehälterinneren (Fig. 4) bzw. von dem Aufnahmebehälteräußeren aus (Fig. 5). Die Klappe 100 ist im Bereich ihrer Unterkante beidseitig jeweils mit einem Lagerzapfen 400 versehen, der in eine nicht gezeigte Lageröffnung an der Seitenwand des Korpus eingreift. Die Klappe 100 weist eine äußere Frontwand 402 auf, die gemeinsam mit dem Korpus eine Außenfläche des Aufbewahrungskastens bildet. Darüber hinaus weist die Klappe 100 zwei seitliche Laschen 404 auf, mit denen die Klappe 100 etwas vor den Seitenwänden des Aufnahmebehälters angeordnet werden kann. Die Laschen 404 haben die Form von Kreissektoren, die sich hier über einen Winkel von etwas weniger als 90° erstrecken. Radiale Rippen 406 verstärken die Lasche 404.

Wenn die Klappe 100 gegenüber dem Korpus des Aufbewahrungskastens herausgeklappt wird, kann Füllgut aus dem Aufbewahrungskasten entnommen werden. Aufgrund der Laschen 404 kann ein seitliches Entweichen des Füllguts verhindert werden.

Ferner ist insbesondere in Fig. 4 gezeigt, dass ein oberes Ende der Klappe 100 und ein oberes Ende des Mechanismus 150 bündig miteinander abschließen. Ist die Klappenanordnung 130 an einem Korpus eines Aufbewahrungskastens montiert, so schließt auch ein oberer Rand 444 der Klappenanordnung 100 mit einem entsprechend oberen Rand des Korpus ab. Dadurch können mehrere gleichartige Aufbewahrungskästen übereinander gestapelt werden, ohne dass die freie Zugänglichkeit des Aufnahmebehälterinneren eingeschränkt ist, da der Ver- und Entriegelungsmechanismus 150 bzw. die Betätigung der Klappe 100 nicht durch ein Stapeln mehrerer Aufbewahrungskästen beeinträchtigt wird.

**Fig. 6, Fig. 7** und **Fig. 8** zeigen unterschiedliche Ansichten des Mechanismus 150.

**Fig. 9** zeigt eine vergrößerte Anordnung der beiden Riegelkörper 152, 154, die mittels der Spiralfeder 172 gekoppelt sind.

**Fig. 10** zeigt eine Anordnung aus dem Betätigungselement 174 und dem Stützkörper 120, an dem das Betätigungselement 174 rotierfähig gelagert ist.

In **Fig. 11** ist nochmals die Klappenanordnung 130 gezeigt, die aus dem Mechanismus 150 und der Klappe 100 gebildet ist.

**Fig. 12** zeigt die Klappenanordnung 130 ohne den Mechanismus 150.

**Fig. 13** zeigt eine größere Darstellung des ersten Riegelkörpers 152. **Fig. 14** zeigt eine vergrößerte Darstellung des zweiten Riegelkörpers 154, der gegenüber dem ersten Riegelkörper 152 als spiegelsymmetrische Struktur gebildet sein kann.

**Fig. 15** zeigt einen Aufbewahrungskasten 1500 mit einer geöffneten Klappe 100 gemäß einem exemplarischen Ausführungsbeispiel der Erfindung. **Fig. 16** zeigt den Aufbewahrungskasten 1500 mit geschlossener Klappe 100. **Fig. 17** zeigt den Aufbewahrungskasten 1500 teils ohne Klappe 100, so dass der Mechanismus 150 und dessen Komponenten besser sichtbar sind.

Der Aufbewahrungskasten 1500 dient zum Aufbewahren von Aufnahmegut (wie Stück- oder Schüttgut) und weist einen im Wesentlichen quaderförmigen Korpus 1502 auf, der im geschlossenen Zustand der Klappe 100 gemeinsam mit dieser ein Aufnahmevolumen zum Aufnehmen des Aufnahmeguts begrenzt. Die bezugnehmend auf Fig. 1 bis Fig. 14 beschriebene verriegelbare Klappenanordnung 130 zum selektiven Ver -oder Entriegeln gegenüber dem Korpus 1502 ist an dem Korpus 1502 schwenkfähig montiert. Im Inneren des Aufbewahrungskastens 1500 sind Befestigungselemente angestückt, an denen Rastnuten 1504 gebildet sind, die zum Eingriff mit den Rastnasen 156, 158 ausgebildet sind, wenn die Klappe 100 im den Aufnahmeraum verschließenden Zustand ist und der Mechanismus 150 im an dem Korpus 1502 verriegelten Zustand befindlich ist.

Die Klappe 100 und der Mechanismus 150 sind derart aufeinander angepasst, dass ausgehend von einem verriegelten Zustand (siehe Fig. 16) das Betätigungselement 174 zum Überführen der Klappenanordnung 130 in einen entriegelten Zustand umzuschwenken ist und nachfolgend die Klappe 100 vorgeklappt wird, um das Aufnahmevolumen des Aufbewahrungskastens 1500 durch die Klappe 100 hindurch zugänglich zu machen (siehe Fig. 15). Ausgehend von dem entriegelten Zustand (siehe Fig. 15) reicht es aus, nur die Klappe 100 zurückzuklappen (d.h. an den Korpus 1502 anzuklappen), um das Aufnahmevolumen durch die Klappe 100 zu verschließen, wodurch mittels der vorgespannten Spiralfeder 172 selbsttätig, d.h. ohne dass ein Benutzer hierfür nochmals aktiv werden muss, das Betätigungselement 174 zum Überführen der Klappenanordnung 130 in den verriegelten Zustand zurückschwenkt. Anschaulich muss nach Zurückklappen der Klappe 100 der Benutzer nur noch das Betätigungselement 174 loslassen, wodurch wegen der infolge des vorherigen Betriebs noch gespannten Spiralfeder 172 das Betätigungselement 174 zurückklappt und die Riegelkörper 152, 154 in die Rastnuten 1504 einfahren.

Die Klappenanordnung 130 ist ferner derart an dem Korpus 1502 montiert, und der Korpus 1502 weist eine derart ausgebildete offene Oberseite sowie einen derart ausgebildeten geschlossenen Boden auf, dass im gestapelten Zustand mehrerer gleichartiger Aufbewahrungskästen 1500 übereinander die Klappe 100 sowohl gegen den Korpus 1502 anklappbar als auch von dem Korpus 1502 wegklappbar ist. Dies ist durch das im Wesentlichen bündige Abschließen von Korpus 1502, Klappe 100 und Betätigungselement 174 an Oberkante 444 ermöglicht.

Ergänzend ist darauf hinzuweisen, dass aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. An einer Klappe (100) montierbarer Mechanismus (150) zum selektiven Ver- oder Entriegeln der Klappe (100) gegenüber einem Korpus (1502) eines Aufbewahrungskastens (1500), wobei der Mechanismus (150) aufweist:
zwei Riegelkörper (152, 154), die jeweils einen Eingriffsabschnitt (156, 158) zum Ausbilden eines Eingriffs mit einem jeweils kooperierenden Gegeneingriffsabschnitt (1504) des Korpus (1502) und einen eine Abgleitschrägfläche (160, 162) aufweisenden Angriffsabschnitt (168, 170) zum Angreifen einer Betätigungskraft aufweisen;
eine Vorspanneinrichtung (172), die zum Erzeugen einer entlang einer Vorspannachse (180) wirkenden Vorspannkraft zum Drücken der Eingriffsabschnitte (156, 158) gegen die Gegeneingriffsabschnitte (1504) eingerichtet ist, um die Klappe (100) gegenüber dem Korpus (1502) zu verriegeln;
ein von einem Benutzer betätigbares Betätigungselement (174), das zwei jeweils eine Abgleitschrägfläche (190, 192) aufweisende Übertragungsabschnitte (176, 178) zum Übertragen der Betätigungskraft auf einen jeweiligen der Angriffsabschnitte (168, 170) aufweist;
wobei die Abgleitschrägflächen (160, 162, 190, 192) der Übertragungsabschnitte (176, 178) und der Angriffsabschnitte (168, 170) kooperierend ausgebildet sind, um bei Übertragen der Betätigungskraft aneinander kraftübertragend abzugleiten;
**dadurch gekennzeichnet, dass** die Vorspanneinrichtung (172) zwischen den Riegelkörpern (152, 154) angeordnet ist, und
dass die Abgleitschrägflächen (160, 162) der Angriffsabschnitte (168, 170) jeweils in einer Ebene liegen, die gegenüber einer Normalenebene (182) zu der Vorspannachse (180) um zwei unterschiedliche Kippachsen (184, 186) herum verkippt ist.

2. Mechanismus (150) gemäß Anspruch 1, aufweisend zumindest eines der folgenden Merkmale:
die Abgleitschrägflächen (190, 192) der Übertragungsabschnitte (176, 178) sind an einander zugewandten Innenflächen der Übertragungsabschnitte (176, 178) angeordnet;
in Richtung hin zu freien Enden (104, 106) der Übertragungsabschnitte (176, 178) laufen deren Abgleitschrägflächen (190, 192) auseinander;
in einem verriegelten Zustand des Mechanismus (150) liegen die Abgleitschrägflächen (190, 192) der Übertragungsabschnitte (176, 178) jeweils in einer Ebene, die gegenüber der Normalenebene (182) zu der Vorspannachse (180) entlang genau einer Kippachse (198, 148) verkippt ist, wobei insbesondere die jeweils eine Kippachse (198, 148) der Abgleitschrägflächen (190, 192) der Übertragungsabschnitte (176, 178) senkrecht zu der Vorspannachse (180) verläuft;
die beiden Kippachsen (184, 186), die der Ebene der Abgleitschrägflächen (160, 162) der Angriffsabschnitte (168, 170) zugeordnet sind, liegen in der Normalenebene (182);
die beiden Kippachsen (184, 186), die der Ebene der Abgleitschrägflächen (160, 162) der Angriffsabschnitte (168, 170) zugeordnet sind, verlaufen zueinander senkrecht, wobei insbesondere die Ebene der Abgleitschrägflächen (160, 162) der Angriffsabschnitte (168, 170) durch zwei Kippungen um die beiden Kippachsen (184, 186) definiert ist, welchen Kippungen jeweils ein Kippwinkel zwischen 5° und 50°, insbesondere zwischen 15° und 40°, zugeordnet ist;
die Abgleitschrägflächen (160, 162) der Angriffsabschnitte (168, 170) sind an einander abgewandten Außenseiten der Angriffsabschnitte (168, 170) angeordnet;
in Richtung hin zu freien Enden (194, 196) der Angriffsabschnitte (168, 170) laufen deren Abgleitschrägflächen (160, 162) zusammen;
die Riegelkörper (152, 154) weisen als Eingriffsabschnitt eine jeweilige Rastnase (156, 158) zum Eingreifen in eine jeweilige Rastnut (1504) als Gegeneingriffsabschnitt des Korpus (1502) auf.

3. Mechanismus (150) gemäß einem der Ansprüche 1 und 2, wobei die Vorspanneinrichtung als Druckfeder (172) ausgebildet ist, deren Endabschnitte an die Riegelkörper (152, 154) angeschlossen sind und welche die Riegelkörper (152, 154) gegen die Gegeneingriffsabschnitte (1504) drückt.

4. Mechanismus (150) gemäß Anspruch 3, wobei jeder der Riegelkörper (152, 154) einen Zapfen (108, 110) aufweist, der in den jeweiligen Endabschnitt der Druckfeder (172) führend eingreift.

5. Mechanismus (150) gemäß Anspruch 3 oder 4, wobei jeder der Riegelkörper (152, 154) einen Aufnahmeraum (112, 114) aufweist, der den jeweiligen Endabschnitt der Druckfeder (172) aufnimmt.

6. Mechanismus (150) gemäß einem der Ansprüche 1 bis 5, wobei das Betätigungselement (174) zwischen einer ersten Schwenkstellung und einer zweiten Schwenkstellung schwenkbar gelagert ist, wobei die Abgleitschrägflächen (160, 162, 190, 192) der Übertragungsabschnitte (176, 178) und der Angriffsabschnitte (168, 170) in der ersten Schwenkstellung und in der zweiten Schwenkstellung unterschiedliche Relativorientierungen einnehmen, so dass der von der Vorspanneinrichtung (172) aufrechterhaltene Abstand zwischen den Eingriffsabschnitten (156, 158) in der ersten Schwenkstellung größer ist als in der zweiten Schwenkrichtung.

7. Mechanismus (150) gemäß Anspruch 6, wobei der Mechanismus (150) an dem Korpus (1502) derart montierbar ausgebildet ist, dass das Betätigungselement (174) in der ersten Schwenkstellung mit der Klappe (100) und mit dem Korpus (1502) bündig abschließt.

8. Mechanismus (150) gemäß Anspruch 6 oder 7, wobei die Abgleitschrägflächen (160, 162) der Angriffsabschnitte (168, 170) um die beiden Kippachsen (184, 186) derart verkippt sind, dass beim Überführen von der ersten Schwenkstellung in die zweite Schwenkstellung die Abgleitschrägflächen (190, 192) der Überführungsabschnitte (176, 178) zunächst in der ersten Schwenkstellung räumlich näher benachbarte Bereiche der Abgleitschrägflächen (160, 162) der Angriffsabschnitte (168, 170) und nachfolgend räumlich in der ersten Schwenkstellung weiter voneinander beabstandete Bereiche der Abgleitschrägflächen (160, 162) der Angriffsabschnitte (168, 170) überstreicht.

9. Mechanismus (150) gemäß Ansprüchen 3 und 6, wobei der Mechanismus (150) derart ausgebildet ist, dass mittels Schwenkens des Betätigungselements (174) von der ersten Schwenkstellung in die zweite Schwenkstellung die Druckfeder (172) komprimiert wird.

10. Mechanismus (150) gemäß einem der Ansprüche 1 bis 9, aufweisend zumindest eines der folgenden Merkmale:
das Betätigungselement (174) weist ein Griffstück (114) auf, wobei das Griffstück (114) und die Übertragungsabschnitte (176, 178) bezüglich eines Schwenklagers (116), insbesondere ausgebildet als Filmscharnier, des Betätigungselements (174) auf gegenüberliegenden Seiten angeordnet sind, wobei das Betätigungselement (174) um das Schwenklager (116) schwenkbar ausgebildet ist;
bei jedem der Riegelkörper (152, 154) ist sein Eingriffsabschnitt (156, 158) mit seinem Angriffsabschnitt (168, 170) starr verbunden;
bei dem Betätigungselement (174) sind die Übertragungsabschnitte (176, 178) miteinander starr verbunden;
der Mechanismus weist einen Stützkörper (120) auf, an dem die Riegelkörper (152, 154) längsverschieblich gelagert und an dem das Betätigungselement (174) schwenkbar gelagert ist, wobei insbesondere der Stützkörper (120) Befestigungsstrukturen (122), insbesondere Federhaken, zum Befestigen des Mechanismus (150) an der Klappe (100) aufweist, wobei weiter insbesondere die Befestigungsstrukturen (122) an einander gegenüberliegenden Flächen des Stützkörpers (120) angeordnet sind, um den Stützkörper (120) zwischen einander gegenüberliegenden Flächen der Klappe (100) zu befestigen.

11. Ver- und entriegelbare Klappenanordnung (130) zum selektiven Ver -oder Entriegeln gegenüber einem Korpus (1502) eines Aufbewahrungskastens (1500), wobei die Klappenanordnung (130) aufweist:
eine Klappe (100), die selektiv gegen den Korpus (1502) angeklappt und daran verriegelt oder von dem Korpus (1502) weggeklappt und davon entriegelt werden kann;
einen an der Klappe (100) montierten Mechanismus (150) gemäß einem der Ansprüche 1 bis 10 zum selektiven Ver -oder Entriegeln der Klappe (100) gegenüber dem Korpus (1502).

12. Klappenanordnung (130) gemäß Anspruch 11, wobei die Klappe (100) und der Mechanismus (150) derart ausgebildet sind, dass:
ausgehend von einem verriegelten Zustand das Betätigungselement (174) zum Überführen der Klappenanordnung (130) in einen entriegelten Zustand umzuschwenken ist und nachfolgend die Klappe (100) vorzuklappen ist, um ein Aufnahmevolumen des Aufbewahrungskastens (1500) zugänglich zu machen;
ausgehend von dem entriegelten Zustand nur die Klappe (100) zurückzuklappen ist, um das Aufnahmevolumen zu verschließen, wodurch mittels der vorgespannten Vorspanneinrichtung (172) selbsttätig das Betätigungselement (174) zum Überführen der Klappenanordnung (130) in den verriegelten Zustand unter Entspannung der Vorspanneinrichtung (172) zurückschwenkt.

13. Aufbewahrungskasten (1500) zum Aufbewahren von Aufnahmegut, wobei der Aufbewahrungskasten (1500) aufweist:
einen Korpus (1502), der zumindest teilweise ein Aufnahmevolumen zum Aufnehmen des Aufnahmeguts begrenzt;
eine verriegelbare Klappenanordnung (130) gemäß Anspruch 11 oder 12 zum selektiven Ver -oder Entriegeln der Klappe (100) gegenüber dem Korpus (1502).

14. Aufbewahrungskasten (1500) gemäß Anspruch 13, wobei die Klappenanordnung (130) derart an dem Korpus (1502) montiert ist und der Korpus (1502) eine derart ausgebildete offene Oberseite sowie einen derart ausgebildeten geschlossenen Boden aufweist, dass im gestapelten Zustand mehrerer gleichartiger Aufbewahrungskästen die Klappe (100) sowohl gegen den Korpus (1502) anklappbar als auch von dem Korpus (1502) wegklappbar ist.

15. Verfahren zum Handhaben einer Klappenanordnung (130) an einem Korpus (1502) eines Aufbewahrungskastens (1500), wobei das Verfahren aufweist:
Ausbilden eines Eingriffs zwischen jeweils einem Eingriffsabschnitt (156, 158) zweier Riegelkörper (152, 154) der Klappenanordnung (130) und einem jeweils kooperierenden Gegeneingriffsabschnitt des Korpus (1502) zum Verriegeln der Klappenanordnung (130) an dem Korpus (1502), wobei eine Vorspanneinrichtung (172) der Klappenanordnung (130) zwischen den Riegelkörpern (152, 154) eine entlang einer Vorspannachse (180) wirkende Vorspannkraft zum Drücken der Eingriffsabschnitte (156, 158) gegen die Gegeneingriffsabschnitte erzeugt;
Betätigen eines Betätigungselements (174), wodurch zwei jeweils eine Abgleitschrägfläche (190, 192) aufweisende Übertragungsabschnitte (176, 178) des Betätigungselements (174) eine Betätigungskraft auf einen jeweiligen von zwei jeweils eine Abgleitschrägfläche (160, 162) aufweisenden Angriffsabschnitten (168, 170) der Riegelkörper (152, 154) übertragen, so dass die Abgleitschrägflächen (190, 192) der Übertragungsabschnitte (176, 178) und der Angriffsabschnitte (168, 170) bei Übertragen der Betätigungskraft aneinander kraftübertragend abgleiten, wodurch die Eingriffsabschnitte (156, 158) und die Gegeneingriffsabschnitte zum Entriegeln der Klappenanordnung von dem Korpus (1502) außer Eingriff gebracht werden;
wobei die Abgleitschrägflächen (160, 162) der Angriffsabschnitte (168, 170) jeweils in einer Ebene liegen, die gegenüber einer Normalenebene (182) zu der Vorspannachse (180) um zwei unterschiedliche Kippachsen (184, 186) herum verkippt ist.

## Claims

1. A mechanism (150) that can be mounted on a door (100) for purposes of locking or unlocking the door (100) with respect to a carcass (1502) of a storage box (1500), wherein
the mechanism (150) has:
two locking bodies (152, 154), which have in each case an engagement section (156, 158) for purposes of engaging in each case with a co-operating counterpart engagement section (1504) of the carcass (1502), and a contact section (168, 170) having an oblique sliding surface (160, 162) for purposes of executing an actuation force;
a preload device (172), which is equipped for purposes of generating a preload force acting along a preload axis (180), so as to push the engagement sections (156, 158) against the counterpart engagement sections (1504) in order to lock the door (100) with respect to the carcass (1502);
an actuation element (174) that can be actuated by a user, which has two transmission sections (176, 178), each having an oblique sliding surface (190, 192) for purposes of transmitting the actuation force onto one of the respective contact sections (168, 170); wherein
the oblique sliding surfaces (160, 162, 190, 192) of the transmission sections (176, 178) and the contact sections (168, 170) are co-operatively designed so as to slide past one another in a force-transmitting manner during the transmission of the actuation force.
**characterised in that**,
the preload device (172) is arranged between the locking bodies (152, 154), and **in that**,
the oblique sliding surfaces (160, 162) of the contact sections (168, 170) are each located in a plane, which relative to a plane (182) normal to the preload axis (180) is tilted about two different axes of tilt (184, 186) .

2. The mechanism (150) in accordance with claim 1, having at least one of the following features:
the oblique sliding surfaces (190, 192) of the transmission sections (176, 178) are arranged on inner surfaces, facing towards one another, of the transmission sections (176, 178);
in the direction towards the free ends (104, 106) of the transmission sections (176, 178) the oblique sliding surfaces (190, 192) of the latter run apart;
in a locked state of the mechanism (150) the oblique sliding surfaces (190, 192) of the transmission sections (176, 178) are each located in a plane, which relative to the plane (182) normal to the preload axis (180) is tilted along exactly one axis of tilt (198, 148), wherein in particular the respective axis of tilt (198, 148) of the oblique sliding surfaces (190, 192) of the transmission sections (176, 178) runs at right angles to the preload axis (180);
the two axes of tilt (184, 186), which are assigned to the plane of the oblique sliding surfaces (160, 162) of the contact sections (168, 170), are located in the normal plane (182);
the two axes of tilt (184, 186), which are assigned to the plane of the oblique sliding surfaces (160, 162) of the contact sections (168, 170), run at right angles to one another; wherein in particular the plane of the oblique sliding surfaces (160, 162) of the contact sections (168, 170), is defined by two tilting events about the two axes of tilt (184, 186), to which tilting events in each case a tilt angle of between 5° and 50°, in particular between 15° and 40°, is assigned;
the oblique sliding surfaces (160, 162) of the contact sections (168, 170) are arranged on outer surfaces, facing away from one another, of the contact sections (168, 170) ;
in the direction towards the free ends (194, 196) of the contact sections (168, 170) their oblique sliding surfaces (160, 162) run together;
the locking bodies (152, 154) have as an engagement section a respective latching catch (156, 158) for purposes of engagement in a respective latching groove (1504) as a counterpart engagement section of the carcass (1502).

3. The mechanism (150) in accordance with one of the claims 1 to 2, wherein the preload device is designed as a compression spring (172), the end sections of which are connected to the locking bodies (152, 154), and which presses the locking bodies (152, 154) against the counterpart engagement sections (1504).

4. The mechanism (150) in accordance with claim 3, wherein each of the locking bodies (152, 154) has a pin (108, 110), which engages with the respective end section of the compression spring (172) in a guiding manner.

5. The mechanism (150) in accordance with claim 3 or 4, wherein each of the locking bodies (152, 154) has a reception space (112, 114), which receives the respective end section of the compression spring (172).

6. The mechanism (150) in accordance with one of the claims 1 to 5, wherein the actuation element (174) is mounted such that it can pivot between a first pivotal position and a second pivotal position, wherein the oblique sliding surfaces (160, 162, 190, 192) of the transmission sections (176, 178) and the contact sections (168, 170) assume different relative orientations in the first pivotal position and in the second pivotal position, such that the distance maintained by the preload device (172) between the engagement sections (156, 158) in the first pivotal position is greater than in the second pivotal position.

7. The mechanism (150) in accordance with claim 6, wherein the mechanism (150) is designed such that it can be mounted on the carcass (1502), such that in the first pivotal position the actuation element (174) closes flush with the door (100) and with the carcass (1502).

8. The mechanism (150) in accordance with claim 6 or 7, wherein the oblique sliding surfaces (160, 162) of the contact sections (168, 170) are tilted about the two axes of tilt (184, 186) such that during the translation from the first pivotal position into the second pivotal position the oblique sliding surfaces (190, 192) of the transmission sections (176, 178) in the first pivotal position initially cover adjacent areas of the oblique sliding surfaces (160, 162) of the contact sections (168, 170) that are spatially nearer, and subsequently cover areas of the oblique sliding surfaces (160, 162) of the contact sections (168, 170) that in the first pivotal position are spatially spaced further apart from one another.

9. The mechanism (150) in accordance with claims 3 and 6, wherein the mechanism (150) is designed such that the compression spring (172) is compressed by means of pivoting the actuation element (174) from the first pivotal position into the second pivotal position.

10. The mechanism (150) in accordance with one of the claims 1 to 9, having at least one of the following features:
the actuation element (174) has a handle (114), wherein the handle (114) and the transmission sections (176, 178) are arranged on opposite sides with respect to a pivotal bearing (116), in particular designed as a film hinge of the actuation element (174), wherein the actuation element (174) is designed such that it can pivot about the pivotal bearing (116);
in each of the locking bodies (152, 154) the engagement section (156, 158) is rigidly connected with the contact section (168, 170);
in the actuation element (174) the transmission sections (176, 178) are rigidly connected with one another;
the mechanism has a supporting body (120), on which are mounted the locking bodies (152, 154) such that they can move longitudinally, and on which the actuation element (174) is mounted such that it can pivot, wherein in particular the supporting body (120) has attachment structures (122), in particular, spring hooks, for purposes of attaching the mechanism (150) onto the door (100), wherein furthermore, the attachment structures (122) are in particular arranged on opposing surfaces of the supporting body (120), so as to attach the supporting body (120 between opposing surfaces of the door (100).

11. A lockable and unlockable door arrangement (130) for purposes of selective locking or unlocking with respect to a carcass (1502) of a storage box (1500), wherein the door arrangement (130) has:
a door (100), which selectively folds against the carcass (1502) and can be locked onto the latter, or unfolds from the carcass (1502) and can be unlocked from the latter;
a mechanism (150) in accordance with one of the claims 1 to 10, mounted on the door (100) for purposes of selective locking or unlocking of the door (100) with respect to the carcass (1502).

12. The door arrangement (130) in accordance with claim 11, wherein the door (100) and the mechanism (150) are designed such that:
starting from a locked state, the actuation element (174) is pivoted so as to translate the door arrangement (130) into an unlocked state, and subsequently the door (100) is folded forward so as to provide access to a reception volume of the storage box (1500);
starting from the unlocked state, only the door (100) is to be folded back, so as to close the reception volume, as a result of which, by means of the preloaded preload device (172) the actuation element (174) automatically pivots back, so as to translate the door arrangement (130) into the unlocked state with the removal of load from the preload device (172).

13. The storage box (1500) for purposes of storing goods to be received, wherein the storage box (1500) has:
a carcass (1502), which at least partially bounds a reception volume for purposes of accommodating the goods to be received;
a lockable door arrangement (130) in accordance with claim 11 or 12, for purposes of selective locking or unlocking of the door (100) with respect to the carcass (1502).

14. The storage box (1500) in accordance with claim 13, wherein the door arrangement (130) is mounted on the carcass (1502) and the carcass (1502) is designed to have an open upper face together with a closed floor, such that in the stacked state of a plurality of storage boxes of the same type the door (100), can be folded against the carcass (1502), and can also be folded away from the carcass (1502).

15. A method for purposes of manipulating a door arrangement (130) on a carcass (1502) of a storage box (1500), wherein the method has: formation of an engagement, in each case between an engagement section (156, 158) of two locking bodies (152, 154) of the door arrangement (130) and, and a co-operating counterpart engagement section of the carcass (1502), for purposes of locking the door arrangement (130) on the carcass (1502), wherein a preload device (172) of the door arrangement (130) generates a preload acting along a preload axis (180) between the locking bodies (152, 154) so as to push the engagement sections (156, 158) against the counterpart engagement sections;
actuation of an actuation element (174), as a result of which two transmission sections (176, 178) of the actuation element (174), each transmission section having one oblique sliding surface (190, 192), transmit an actuation force onto one of two respective contact sections (168, 170) of the locking bodies (152, 154), each contact section having one oblique sliding surface (160, 162), such that when the actuation force is being transmitted the oblique sliding surfaces (190, 192) of the transmission sections (176, 178) and the contact sections (168, 170) slide past one another with the transmission of force, as a result of which the engagement sections (156, 158) and the counterpart engagement sections are brought out of engagement so as to unlock the door arrangement from the carcass (1502); wherein
the oblique sliding surfaces (160, 162) of the contact sections (168, 170) are in each case located in a plane, which relative to a plane (182) normal to the preload axis (180) is tilted about two different axes of tilt (184, 186).

## Revendications

1. Mécanisme (150) susceptible d'être monté sur un clapet (100) pour le verrouillage et le déverrouillage sélectifs du clapet (100) par rapport à un corps (1502) d'un caisson de rangement (1500), le mécanisme (150) comportant :
deux corps de verrouillage (152, 154) qui comportent chacun un tronçon d'engagement (156, 158) pour créer un engagement avec un tronçon d'engagement (1504) antagoniste respectivement coopérant du corps (1502) et un tronçon d'attaque (168, 170) comportant une surface de glissement (160, 162) inclinée pour attaquer une force de manoeuvre ;
un dispositif de précontrainte (172) qui est aménagé pour créer une force de précontrainte agissant le long d'un axe de précontrainte (180) pour presser les tronçons d'engagement (156, 158) contre les tronçons d'engagement (1504) antagoniste, pour verrouiller le clapet (100) par rapport au corps (1502) ;
un élément de manoeuvre (174) qui peut être manoeuvré par l'utilisateur qui comporte deux tronçons de transmission (176, 178) comportant chacun une surface de glissement (190, 192) inclinée, pour transmettre la force de manoeuvre sur l'un respectif des tronçons d'attaque (168, 170) ;
les surfaces de glissement (160, 162, 190, 192) inclinées des tronçons de transmission (176, 178) et des tronçons d'attaque (168, 170) étant conçues de sorte à coopérer, pour glisser mutuellement le long l'un de l'autre en transmettant la force lors de la transmission de la force de manoeuvre ;
**caractérisé en ce que** le dispositif de précontrainte (172) est placé entre les corps de verrouillage (152, 154) et
**en ce que** les surfaces de glissement (160, 162) inclinées des tronçons d'attaque (168, 170) se situent chacune dans un plan qui, par rapport à un plan normal (182) en rapport à l'axe de précontrainte (180) est basculé autour de deux axes de basculement (184, 186) différents.

2. Mécanisme (150) selon la revendication 1, présentant au moins l'une des caractéristiques suivantes :
les surfaces de glissement (190, 192) inclinées des tronçons de transmission (176, 178) sont placées sur des surfaces intérieures qui se font face des tronçons de transmission (176, 178) ;
dans la direction vers les extrémités (104, 106) libres des tronçons de transmission (176, 178), les surfaces de glissement (190, 192) inclinées de ces derniers se séparent ;
dans une position verrouillée du mécanisme (150), les surfaces de glissement (190, 192) inclinées des tronçons de transmission (176, 178) se situent chacune dans un plan qui par rapport au plan normal (182) en rapport à l'axe de précontrainte (180) est basculé précisément le long d'un axe de basculement (198, 148), notamment le respectivement un axe de basculement (198, 148) des surfaces de glissement (190, 192) inclinées des tronçons de transmission (176, 178) s'étend à la perpendiculaire de l'axe de pivotement (180) ;
les deux axes de basculement (184, 186) qui sont associés au plan des surfaces de glissement (160, 162) inclinées des tronçons d'attaque (168, 170) se situent dans le plan normal (182) ;
les deux axes de basculement (184, 186) qui sont associés au plan des surfaces de glissement (160, 162) inclinées des tronçons d'attaque (168, 170) s'étendent à la perpendiculaire l'un de l'autre, notamment le plan des surfaces de glissement (160, 162) inclinées des tronçons d'attaque (168, 170) étant défini par deux basculements autour des deux axes de basculement (184, 186), auxquels basculements est associé chaque fois un angle de basculement compris entre 5° et 50°, notamment entre 15° et 40° ;
les surfaces de glissement (160, 162) des tronçons d'attaque (168, 170) sont associés à des faces extérieures opposées l'une à l'autre des tronçons d'attaque (168, 170 ;)
en direction vers des extrémités libres (194, 196) des tronçons d'attaque (168, 170), les surfaces de glissement (160, 162) inclinées de ces derniers se rejoignent ;
les corps de verrouillage (152, 154) comportent en tant que tronçon d'engagement un tenon d'enclenchement (156, 158) respectif destiné à s'engager dans une rainure d'enclenchement (1504) respective en tant que tronçon d'engagement antagoniste du corps (1502).

3. Mécanisme (150) selon l'une quelconque des revendications 1 et 2, le dispositif de précontrainte étant conçu en tant que ressort de pression (172) dont les tronçons d'extrémité sont raccordés sur les corps de verrouillage (152, 154) et qui presse les corps de verrouillage (152, 154) contre les tronçons d'engagement (1504) antagonistes.

4. Mécanisme (150) selon la revendication 3, chacun des corps de verrouillage (152, 154) comportant un tourillon (108, 110) qui s'engage en assurant un guidage dans le tronçon d'extrémité respectif du ressort de pression (172).

5. Mécanisme (150) selon la revendication 3 ou la revendication 4, chacun des corps de verrouillage (152, 154) comportant un espace de logement (112, 114) qui reçoit le tronçon d'extrémité respectif du ressort de pression (172).

6. Mécanisme (150) selon l'une quelconque des revendications 1 à 5, l'élément de manoeuvre (174) étant logé en pouvant pivoter entre une première position de pivotement et une deuxième position de pivotement, les surfaces de glissement (160, 162, 190, 192) inclinées des tronçons de transmission (176, 178) et des tronçons d'attaque (168, 170) adoptant des orientations relatives différentes dans la première position de pivotement et dans la deuxième position de pivotement, de sorte que l'écart maintenu par le dispositif de précontrainte (172) entre les tronçons d'engagement (156, 158) soit plus grand dans la première position de pivotement que dans la deuxième position de pivotement.

7. Mécanisme (150) selon la revendication 6, le mécanisme (150) étant conçu de sorte à pouvoir être monté sur le corps (1502) de telle sorte que dans la première position de pivotement, l'élément de manoeuvre (174) se termine à fleur du clapet (100) et du corps (1502).

8. Mécanisme (150) selon la revendication 6 ou la revendication 7, les surfaces de glissement (160, 162) inclinées des tronçons d'attaque (168, 170) étant basculées autour des deux axes de basculement (184, 186), de telle sorte que lors du passage de la première position de pivotement dans la deuxième position de pivotement, les surfaces de glissement (190, 192) inclinées des tronçons de passage (176, 178) effleurent d'abord des régions physiquement plus rapprochées des surfaces de glissement (160, 162) inclinées des tronçons d'attaque (168, 170) dans la première position de pivotement et ensuite des régions physiquement plus éloignées des surfaces de glissement (160, 162) inclinées des tronçons d'attaque (168, 170) dans la première position de pivotement.

9. Mécanisme (150) selon les revendications 3 et 6, le mécanisme (150) étant conçu de telle sorte que par pivotement de l'élément de manoeuvre (174) de la première position de pivotement dans la deuxième position de pivotement, le ressort de pression (172) soit comprimé.

10. Mécanisme (150) selon l'une quelconque des revendications 1 à 9, présentant au moins l'une des caractéristiques suivantes :
l'élément de manoeuvre (174) comporte une pièce de préhension (114), la pièce de préhension (114) et les tronçons de transmission (176, 178) étant placés sur des côtés opposés par rapport à un palier de pivotement (116), notamment conçu en tant que charnière pelliculaire de l'élément de manoeuvre (174), l'élément de manoeuvre (174) étant conçus de manière à pouvoir pivoter autour du palier de pivotement (116) ;
sur chacun des corps de verrouillage (152, 154), son tronçon d'engagement (156, 158) est relié de manière rigide avec sont tronçon d'attaque (168, 170) ;
sur l'élément de manoeuvre (174), les tronçons de transmission (176, 178) sont reliés les uns aux autres de manière rigide ;
le mécanisme comporte un corps d'appui (120) sur lequel les corps de verrouillage (152, 154) sont logés en étant déplaçables en longueur et sur lequel l'élément de manoeuvre (174) est logé de manière à pouvoir pivoter, notamment le corps d'appui (120) comportant des structures de fixation (122), notamment des crochets à ressort pour fixer le mécanisme (150) sur le clapet (100), par ailleurs, notamment les structures de fixation (122) étant placées sur des surfaces mutuellement opposées du corps d'appui (120) pour fixer le corps d'appui (120) entre des surfaces mutuellement opposées du clapet (100).

11. Agencement de clapet (130) verrouillable et déverrouillable pour le verrouillage et le déverrouillage sélectifs par rapport à un corps (1502) d'un caisson de rangement (1500), l'agencement de clapet (130) comportant :
un clapet (100) qui peut être sélectivement rabattu contre le corps (1502) et verrouillé sur celui-ci ou rabattu loin du corps (1502) et déverrouillé de celui-ci ;
un mécanisme (150) monté sur le clapet (100) selon l'un quelconque des revendications 1 à 10 pour le verrouillage et le déverrouillage sélectifs du clapet (100) par rapport au corps (1502).

12. Agencement de clapet (130) selon la revendication 11, le clapet (100) et le mécanisme (150) étant conçus de telle sorte que :
en partant d'une position verrouillée, pour passer l'agencement de clapet (130) dans une position déverrouillée, il convient de pivoter l'élément de manoeuvre (174) dans une position déverrouillée et de rabattre ensuite en avant le clapet (100) pour donner accès à un volume de rangement du caisson de rangement (1500) ;
en partant de la position déverrouillée, il suffit de rabattre en arrière le clapet (100) pour fermer le volume de rangement, suite à quoi, au moyen du dispositif de précontrainte (172) précontraint, l'élément de manoeuvre (174) pivote automatiquement en arrière pour faire passer l'agencement de clapet (130) dans la position verrouillée, en relâchant le dispositif de précontrainte (172).

13. Caisson de rangement (1500) destiné à ranger des produits à réceptionner, le caisson de rangement (1500) comportant :
un corps (1502) qui délimite au moins en partie un volume de logement destiné à recevoir les produits à réceptionner ;
un agencement de clapet (130) verrouillable selon la revendication 11 ou la revendication 12, pour le verrouillage ou le déverrouillage sélectif du clapet (100) par rapport au corps (1502).

14. Caisson de rangement (1500) selon la revendication 13, l'agencement de clapet (130) étant monté sur le corps (1502) de telle sorte et le corps (1502) comportant une face supérieure conçue de telle sorte, ainsi qu'un fond fermé conçu de telle sorte qu'en position empilée de plusieurs caissons de rangement de même type, le clapet (100) puisse aussi bien se rabattre contre le corps (1502) que se rabattre loin du corps (1502).

15. Procédé destiné à manipuler un agencement de clapet (130) sur un corps (1502) d'un caisson de rangement (1500), le procédé comportant :
la création d'un engagement entre chaque fois un tronçon d'engagement (156, 158) de deux corps de verrouillage (152, 154) de l'agencement de clapet (130) et un tronçon d'engagement antagoniste chaque fois coopérant du corps (1502) pour verrouiller l'agencement de clapet (130) sur le corps (1502), un dispositif de précontrainte (172) de l'agencement de clapet (130) générant entre les corps de verrouillage (152, 154) une force de précontrainte agissant le long d'un axe de précontrainte (180) pour presser les tronçons d'engagement (156, 158) contre les tronçons d'engagement antagoniste ;
la manoeuvre d'un élément de manoeuvre (174), suite à quoi deux tronçons de transmission (176, 178) comportant chacun une surface de glissement (190, 192) inclinée transmettent une force de manoeuvre sur l'un respectif de deux tronçons d'attaque (168, 170) des corps de verrouillage (152, 154) comportant chacun une surface de glissement (160, 162) inclinée, de sorte que, lors de la transmission de la force de manoeuvre, les surfaces de glissement (190, 192) inclinées des tronçons de transmission (176, 178) et des tronçons d'attaque (168, 170) glissent l'une sur l'autre en transmettant une force, suite à quoi, les tronçons d'engagement (156, 158) et les tronçons d'engagement antagoniste sont amenés hors engagement, pour déverrouiller l'agencement de clapet du corps (1502) ; les surfaces de glissement (160, 162) inclinées des tronçons d'attaque (168, 170) se situant chacune dans un plan qui par rapport à un plan normal (182) en rapport à l'axe de précontrainte (180) est basculé autour de deux différents axes de basculement (184, 186).
